# EUROPÄISCHE PATENTANMELDUNG

(11) **EP 4 697 307 A1**
(43) Veröffentlichungstag der Anmeldung: **18.02.2026**
(21) Anmeldenummer: 24194554.2
(22) Anmeldetag: 14.08.2024
(51) Int. Cl.: G09F 13/00, G09F 27/00

(54) **STEUEREINHEIT ZUM ANSTEUERN EINER ELEKTRISCHEN KOMPONENTE EINES WERBETRÄGERS, WERBETRÄGER, WERBESYSTEM UND VERFAHREN ZUM BETRIEB EINES WERBETRÄGERS**

(71) Anmelder: IOX GmbH, 40221 Düsseldorf (DE)
(72) Erfinder: Radermacher, Daniel, 53227 Bonn (DE)

(57) **Zusammenfassung**

Die Erfindung betrifft eine Steuereinheit (5) zum Ansteuern einer elektrischen Komponente (3) eines Werbeträgers (1) mit einer Werbefläche (2), in welcher ein Plakat (4) gezeigt werden kann, wobei die Steuereinheit (5) eine Kommunikationsschnittstelle (6) zur Verbindung mit einem Kommunikationsserver (7) aufweist, der extern des Werbeträgers (1) angeordnet ist, wobei die Steuereinheit (5) eine Eingangsschnittstelle (8) aufweist, die derart ausgestaltet ist, dass die Steuereinheit (5) über die Eingangsschnittstelle (8) ein Eingangssignal von einer mit der Steuereinheit (5) verbundenen Einheit (9), insbesondere einem Sensor (9a) oder einer Betätigungseinrichtung (9b), empfangen kann.

## Beschreibung

Die Erfindung betrifft eine Steuereinheit zum Ansteuern einer elektrischen Komponente eines Werbeträgers. Ferner betrifft die Erfindung einen Werbeträger mit einer Werbefläche, einer elektrischen Komponente und einer Steuereinheit sowie ein Werbesystem mit einem Werbeträger und einem Kommunikationsserver. Weiterhin betrifft die Erfindung ein Verfahren zum Betrieb eines Werbeträgers.

### Hintergrund der Erfindung

Zu Werbezwecken werden Werbeträger im öffentlichen Raum an gut sichtbaren Orten aufgestellt. Werbeträger weisen üblicherweise eine Werbefläche auf, in welcher ein Plakat oder nacheinander verschiedene Plakate präsentiert werden. Diese Art der Werbeträger können auch als analoge Werbeträger verstanden werden. Die Plakate können entweder einzeln eingehangen werden oder beispielsweise auf einem Endlosband oder einem ähnlichen Träger angeordnet sein. Zum Beispiel offenbart die DE 4 119 088 A1 einen als Plakatwechselautomaten ausgebildeten Werbeträger mit einem Endlosband, auf welchem zwei oder mehr Plakate angeordnet sind. Der Werbeträger umfasst zudem einen Stellantrieb, durch welchem das Endlosband zum Wechseln der Plakate angetrieben werden kann. Weiter weisen solche Werbeträger mindestens eine Lichtquelle zur Ausleuchtung der Werbefläche auf, so dass diese auch im Dunklen sichtbar sind.

Alternativ zu den zuvor beschriebenen analogen Werbeträgern, kennt der Stand der Technik digitale Werbeträger, welche eine als Bildschirm ausgebildete Werbefläche aufweisen. Die auf dem Bildschirm angezeigte Werbung lässt sich bei derartigen Werbeträgern durch Ändern der Anzeige des Bildschirms wechseln. Derartige digitale Werbeträger sind oftmals mit einem externen System verbunden, über welches sie beispielsweise zum Wechseln der angezeigten Werbung angesteuert werden können. Derartige Systeme können auch die Überwachung des digitalen Werbeträgers oder eine Interaktion mit einem Betrachter der Werbung ermöglichen.

Trotz der technischen Vorteile digitaler Werbeträger gegenüber den analogen Werbeträgern, stellen die analogen Werbeträger immer noch einen großen Anteil an der derzeit installierten Menge an Werbeträgern dar. Allerdings können derartige Werbeträger keine interaktiven Funktionalitäten bereitstellen. Beobachter der Werbefläche oder Betreiber eines solchen Werbeträgers können weder mit dem Werbeträger kommunizieren bzw. interagieren noch in irgendeiner Form eine Zustandsabfrage an den jeweiligen Werbeträger adressieren. Zudem sind sie oftmals Vandalismus ausgesetzt. Vor diesem Hintergrund ist es wünschenswert, bei Werbeträgern die Möglichkeit bereitzustellen, deren Zustand zu überwachen und/oder die Interaktion von Personen mit dem Werbeträger zu ermöglichen. Aufgrund der großen Anzahl an derzeit installierten analogen Werbeträgern stellt der Austausch aller oder eines großen Teils der analogen Werbeträger einen erheblichen Investitionsaufwand dar.

### Offenbarung der Erfindung

Vor diesem Hintergrund stellt sich die **Aufgabe**, einen überwachbaren Werbeträger bereitzustellen, der die Möglichkeit zur Interaktion mit Personen bietet.

Die Aufgabe wird **gelöst** durch eine Steuereinheit zum Ansteuern einer elektrischen Komponente eines Werbeträgers mit einer Werbefläche, in welcher ein Plakat gezeigt werden kann, wobei die Steuereinheit eine Kommunikationsschnittstelle zur Verbindung mit einem Kommunikationsserver aufweist, der extern des Werbeträgers angeordnet ist, wobei die Steuereinheit eine Eingangsschnittstelle aufweist, die derart ausgestaltet ist, dass die Steuereinheit über die Eingangsschnittstelle ein Eingangssignal von einer mit der Steuereinheit verbundenen Einheit, insbesondere einem Sensor oder einer Betätigungseinrichtung, empfangen kann.

In der Werbefläche des mit der erfindungsgemäßen Steuereinheit ausgerüsteten Werbeträgers kann ein Plakat angezeigt werden, wobei das Plakat eines von mehreren in dem Werbeträger vorgehaltenen Plakaten oder das einzige Plakat in dem Werbeträger sein kann. Die elektrische Komponente kann als Lichtquelle und/oder als Stellantrieb ausgebildet sein, wobei der Stellantrieb zwischen den in der Werbefläche gezeigten Plakaten wechseln kann, sofern mehrere Plakate im Werbeträger angeordnet sind. Die Lichtquelle ist bevorzugt derart angeordnet, dass die Lichtquelle die Werbefläche des Werbeträgers ausleuchtet. Die elektrische Komponente kann durch die Steuereinheit angesteuert werden. Erfindungsgemäß weist die Steuereinheit eine Kommunikationsschnittstelle auf, über welche die Steuereinheit eine Verbindung mit einem externen Kommunikationsserver herstellen kann. Über die Kommunikationsschnittstelle ist es einerseits möglich, Diagnose- oder Fehlerinformationen zu übermitteln, die eine Überwachung des Werbeträgers aus der Ferne ermöglichen. Andererseits können über die Kommunikationsschnittstelle Informationen und/oder Befehle empfangen werden, die von einer Person stammen bzw. von dieser ausgelöst wurden. Über die zusätzlich zu der Kommunikationsschnittstelle vorgesehene Eingangsschnittstelle können die Möglichkeiten zur Interaktion mit Personen und/oder zur Überwachung des Werbeträgers erweitert werden. Im Gegensatz zu der Kommunikationsschnittstelle, die zur Verbindung mit einem externen Kommunikationsserver ausgelegt ist, ermöglicht die Eingangsschnittstelle das Empfangen eines Eingangssignal von einem im Bereich des Werbeträgers, bevorzugt als Teil des Werbeträgers, vorgesehenen Sensor oder Betätigungsvorrichtung. Vorteilhafterweise ermöglicht dies eine Interaktion beispielsweise mit einem Beobachter der Werbefläche, der an dem Werbeträger vorbeiläuft und das nächste Plakat sehen will oder beispielsweise die Lichtquelle kurzzeitig bedienen möchte. Diese Interaktion kann über einen Sensor oder die Betätigungseinrichtung stattfinden. Die Steuereinheit ist als einzelne Einheit nachrüstbar ausgestaltet und kann bei analogen Werbeträgern einfach nachgerüstet werden. Vorteilhafterweise können so enorme Umbaukosten der bestehenden analogen Werbeträger reduziert werden und zusätzlich eine Konnektivität und/oder eine Interkonnektivität mit den bestehenden analogen Werbeträgern hergestellt werden. Insofern wird es möglich, dass eine Person in Interaktion mit dem Werbeträger treten kann, beispielsweise in dem eine Person aktiv in den Wechselzyklus des Werbeträgers eingreift. Dieser Eingriff kann ein Befehl des Beobachters der Werbefläche sein.

In einer bevorzugten Ausgestaltung der Erfindung ist vorgesehen, dass die Eingangsschnittstelle eine drahtgebundene Schnittstelle ist. Alternativ kann die Eingangsschnittstelle eine drahtlose Schnittstelle sein. Das Eingangssignal kann einen Befehl oder eine Information, insbesondere in Form einer Nachricht, an die Steuereinheit des Werbeträgers umfassen. Beispielsweise kann so durch die Einheit ein Befehl zum Wechseln eines Plakats an die Steuereinheit übersendet werden, so dass die Steuereinheit beispielsweise den Stellantrieb derart ansteuert, dass das in der Werbefläche angezeigte Plakat gewechselt wird. Alternativ kann die Einheit eine Information in Form einer Nachricht an die Steuereinheit senden, wie beispielsweise der Zeitpunkt des letzten Plakataustauschs oder Plakatbandaustausch und eine Identifikationsinformation, welche die jeweilige austauschende Person, z.B. einen Plakatierer, angibt. Die Betätigungseinrichtung ist bevorzugt als Knopf ausgestaltet und kann beispielsweise den Befehl zum Wechsel des Plakats über das Eingangssignal an die Steuereinheit senden. Vorzugsweise kann die Betätigungseinrichtung zwei Knöpfe aufweisen, wobei ein Knopf einen Plakatwechselbefehl im Uhrzeigersinn und ein Knopf einen Plakatwechselbefehl gegen den Uhrzeigersinn an die Steuereinheit sendet. Ein weiterer Gegenstand der **Erfindung** ist ein Werbeträger mit einer Werbefläche, in welcher ein Plakat gezeigt werden kann, und mit einer Steuereinheit zum Ansteuern einer elektrischen Komponente des Werbeträgers, wobei die Steuereinheit eine Kommunikationsschnittstelle zur Verbindung mit einem Kommunikationsserver aufweist, der extern des Werbeträgers angeordnet ist, wobei die Steuereinheit eine Eingangsschnittstelle aufweist, die derart ausgestaltet ist, dass die Steuereinheit über die Eingangsschnittstelle ein Eingangssignal von einer mit der Steuereinheit verbundenen Einheit, insbesondere einem Sensor oder einer Betätigungseinrichtung, empfangen kann.

Bevorzugt ist ein Plakat in dem Werbeträger angeordnet oder sind mehrere, insbesondere zwei oder drei, Plakate auf einem Plakatband des Werbeträgers angeordnet, wobei das Plakatband derart in dem Werbeträger angeordnet ist, dass ein Plakat des Plakatbands in der Werbefläche des Werbeträgers gezeigt werden kann. Der Werbeträger kann als Plakatwechselautomat ausgestaltet sein. Die Plakate auf dem Plakatband sind bevorzugt austauschbar oder alternativ ist das gesamte Plakatband austauschbar. Das Plakatband ist bevorzugt als Endlosband ausgestaltet. Es ist dabei denkbar, dass die Plakate nacheinander angezeigt werden, insbesondere in zuvor definierten Wechselzyklen, wobei der Befehl zum Wechseln des in der Werbefläche angezeigten Plakats eine Aktion des Stellantriebs auslöst, wodurch in die definierten Wechselzyklen eingegriffen werden kann und das nächste folgende Plakat angezeigt wird. Alternativ weist der Werbeträger nur ein Plakat auf, welches in der Werbefläche gezeigt wird. Bevorzugt ist das Plakat nur über einen Plakatierer austauschbar.

Besonders bevorzugt weist der Werbeträger mindestens ein Endlosband auf, wobei das Endlosband zwischen zwei im Wesentlichen parallelen Walzen aufgespannt ist und mehrere austauschbare Plakate auf dem Endlosband angeordnet sind. Eine Walze kann über den Stellantrieb angesteuert werden und somit das in der Werbefläche gezeigte Plakat wechseln.

Optional kann der Werbeträger zwei Werbeflächen aufweisen, insbesondere eine vordere Werbefläche und eine rückwärtige Werbefläche, wobei jeweils ein Plakat je Werbefläche gezeigt wird. Weiter vorzugsweise kann ein Plakatwechselautomat mit zwei Werbeflächen, zwei Endlosbänder und eine oder zwei elektrische Komponenten aufweisen, so dass die Endlosbänder individuell oder gleich angesteuert werden können.

Gemäß einer vorteilhaften Ausgestaltung der Erfindung ist vorgesehen, dass die mit der Steuereinheit verbundene Einheit eine Leseeinheit für Nahfeld-Kommunikation ist. Die Leseeinheit kann ein Eingangssignal über die Eingangsschnittstelle an die Steuereinheit schicken. Die Nahfeld-Kommunikation stellt eine Kommunikation mit bevorzugt einem Reichweitenbereich von 0,1 bis 10 cm, insbesondere 2 bis 6 cm, dar. Die Leseeinheit kann insbesondere als NFC- oder RFID-Leseeinheit ausgestaltet sein. Die Nahfeld-Kommunikation kann vorzugsweise auch durch ein transparentes Material der Werbefläche stattfinden werden, sofern der Reichweitenbereich eingehalten wird. In diesem Fall kann die Leseeinheit für Nahfeldkommunikation im Bereich der Werbefläche, insbesondere hinter einem transparenten Material der Werbefläche angeordnet sein.

Gemäß einer vorteilhaften Ausgestaltung der Erfindung ist vorgesehen, dass die Leseeinheit für Nahfeld-Kommunikation derart angeordnet ist, dass die Leseeinheit einen auf einem Plakat angeordneten Transponder für Nahfeld-Kommunikation auslesen kann, während sich das Plakat in der Werbefläche befindet. Vorzugsweise weist der Transponder für Nahfeld-Kommunikation eine Identifizierung auf, so dass ein Plakat dem Transponder eineindeutig zugeordnet werden kann. Der Vorteil dieser Ausgestaltung liegt darin, dass die operativen Kosten eines oder mehrerer Werbeträger gesenkt werden können und das sogenannte Ad-Busting verhindert oder schnell erkannt werden kann. Ein Austausch der Plakate durch Unbefugte weist mit hoher Wahrscheinlichkeit keinen Transponder bzw. keinen Transponder mit einer richtigen Identifizierung auf. Es kann durch die Ausgestaltung insbesondere festgestellt werden, ob das richtige Plakat eingesetzt wurde bzw. ist, das Plakat richtig eingesetzt wurde bzw. ist und/oder das Plakat unbeschädigt ist. Bevorzugt kann die Leseeinheit auf Anforderung des Kommunikationsservers eine Nahfeld-Kommunikation zu dem Transponder aufbauen, um Ist-Zustände des Plakats abzufragen und eine dauerhafte Verbindung zu vermeiden. Somit kann insbesondere der Stromverbrauch minimiert werden. Der Transponder und die Leseeinheit stehen bevorzugt in einer Nahfeld-Kommunikation, sofern das Plakat korrekt in den Werbeträger eingesetzt wurde bzw. ist und das Plakat unbeschädigt ist. Voraussetzung für eine derartige Nahfeld-Kommunikation ist, dass der Transponder sich im Reichweitenbereich der Leseeinheit befindet. Weiter kann durch einen eineindeutigen Transponder eines Plakats vorteilhafterweise ein falsches Plakat in einem Werbeträger einwandfrei erkannt werden. Die Leseeinheit kann die Informationen bzgl. des Transponders des Plakats als Eingangssignal an die Steuereinheit senden, welche die Information über die Kommunikationsschnittstelle an den Kommunikationsserver senden kann.

In einer weiteren vorteilhaften Ausgestaltung der Erfindung ist vorgesehen, dass die Einheit als Kamera ausgestaltet ist und derart angeordnet ist, dass entweder die Werbefläche oder eine Fläche vor dem Werbeträger gefilmt oder fotografiert wird. Die Information der Kamera kann als Eingangssignal an die Steuereinheit geschickt werden und beispielsweise eine Identifikation eines Plakatierers ermöglichen, eine Überwachung der Werbefläche und/oder eine Interaktion mit einem Beobachter der Werbefläche ermöglichen. Zur Überwachung der Werbefläche, und/oder der Lichtquelle, kann bereits eine niedrigauflösende und kostengünstige Kamera ausreichend sein. Diese kann auf Abfrage des Kommunikationsservers oder in vorgegebenen Zeitintervallen ein Bild der Werbefläche übersenden und so eine Überprüfbarkeit zulassen.

Gemäß einer vorteilhaften Ausgestaltung der Erfindung ist vorgesehen, dass die Leseeinheit für Nahfeld-Kommunikation derart angeordnet ist, dass die Leseeinheit einen externen Transponder für Nahfeld-Kommunikation, beispielsweise einen Transponder für Nahfeld-Kommunikation eines mobilen Endgeräts, auslesen kann, wenn dieser in der Nähe der Leseeinheit angeordnet ist. Dazu kann die Leseeinheit an oder in dem Werbeträger angeordnet sein, um mit einem externen Transponder zu interagieren, sofern dieser in der Nähe der Leseeinheit ist. Die Nahfeld-Kommunikation ist vorzugsweise durch das Material der Werbefläche möglich. Die Leseeinheit kann die ausgelesene Information über das Eingangssignal an die Steuereinheit senden, wobei die Steuereinheit die Information über die Kommunikationsschnittstelle an den Kommunikationsserver schicken kann. Der Transponder kann in einem beliebigen portablen Gerät oder Objekt angeordnet sein, wie beispielsweise einem Smartphone oder einer Chip-Karte oder einem Schlüsselanhänger. Der Transponder kann beispielsweise zur Identifikation des Plakatierers beitragen. Vorteilhafterweise kann beim Auswechseln des Plakats hinterlegt werden, wer das Plakat gewechselt hat und zu welcher Uhrzeit und/oder zu welchem Datum. Alternativ oder zusätzlich kann ein Betrachter eines Plakats in dem Werbeträger mit einem nahfeldkommunikationsfähigen Smartphone mit dem Werbeträger interagieren und beispielsweise einen Befehl zum Wechseln des in der Werbefläche gezeigten Plakats an die Steuereinheit senden.

Gemäß einer vorteilhaften Ausgestaltung der Erfindung ist vorgesehen, dass die mit der Steuereinheit verbundene Einheit als Glasbruchsensor, Lichtsensor, Regensensor, Temperatursensor und/oder Luftqualitätssensor ausgestaltet ist. Die Einheit kann vorteilhafterweise die Überprüfbarkeit des Ist-Zustandes des Werbeträgers vereinfachen und/oder den Werbeträger gezielt ansteuern. Der Glasbruchsensor kann auslösen, sofern eine Glasscheibe des Werbeträgers beschädigt wurde und über das Eingangssignal an die Steuereinheit eine Nachricht an den Kommunikationsserver senden. Darüber hinaus kann der Glasbruchsensor bei beschädigtem Glas über das Eingangssignal über die Steuereinheit beispielsweise den Stellantrieb und das Licht des Werbeträgers abschalten, um Energie einzusparen. Außerdem kann ein Servicesignal in Form einer Nachricht über die Steuereinheit an den Kommunikationsserver geschickt werden, so dass der Werbeträger repariert werden kann. Es ist denkbar, dass ein anderes Plakat gezeigt wird, wenn mittels des Lichtsensors detektiert wird, dass die Umgebungslichtstärke abnimmt wird oder der Werbeträger eine Lichtquelle ansteuert. Auch kann je nach Witterung (Temperatur, Regen und/oder Luftqualität) ein ausgewähltes Plakat auf der Werbefläche gezeigt werden. Weitere Beispiele für Sensoren der Einheit sind Drehzahlsensoren, Drehmomentsensoren, Stromsensoren oder Spannungssensoren, welche insbesondere der Überwachung des Stellantriebs dienen können.

In einer weiteren vorteilhaften Ausgestaltung der Erfindung umfasst die Einheit mehrere gleiche oder unterschiedliche Sensoren oder die Steuereinheit ist mit mehreren Einheiten verbunden, die jeweils gleich oder unterschiedlich ausgestaltet sind. Mehrere Einheiten können mehrere Möglichkeiten der Überprüfbarkeit des Werbeträgers und der Interaktion mit dem Betreiber und/oder Beobachtern der Werbefläche bieten.

Gemäß einer vorteilhaften Ausgestaltung der Erfindung ist vorgesehen, dass die mit der Steuereinheit verbundene Einheit als berührungsempfindliche Folie ausgestaltet ist, welche vor der Werbefläche angeordnet ist, so dass sie durch einen Betrachter der Werbefläche berührt werden kann. Die berührungsempfindliche Folie kann entweder auf der Werbefläche angeordnet sein oder in die Werbefläche eingearbeitet sein. Eine Betätigung durch einen Beobachter ermöglicht vorteilhafterweise eine Interaktion mit dem gezeigten Plakat oder mit dem Werbeträger, insbesondere über die elektrische Komponente. So kann ein Beobachter beispielsweise über die Betätigung das in der Werbefläche gezeigte Plakat wechseln oder die Lichtquelle bedienen. Vorzugsweise kann die berührungsempfindliche Folie mehrere einzelne Folien umfassen oder in mehrere Teile unterteilt sein, wobei jede Folie oder jeder Teil ein unterschiedliches Eingangssignal an die Steuereinheit schickt. Vorteilhafterweise kann ein Beobachter somit noch spezifischer mit dem Werbeträger interagieren und Plakate auf der Werbefläche des Werbeträgers gezeigt kriegen, die den Beobachter mehr interessieren könnten.

In einer vorteilhaften Ausgestaltung der Erfindung ist vorgesehen, dass die Kommunikationsschnittstelle eine drahtgebundene Kommunikationsschnittstelle ist. Eine drahtgebundene Kommunikationsschnittstelle kann einen sicheren, schnellen und großen Datenaustausch ermöglichen. Alternativ kann die Kommunikationsschnittstelle drahtlos sein.

Gemäß einer vorteilhaften Ausgestaltung der Erfindung ist vorgesehen, dass der Werbeträger ein Identifikationsmittel, insbesondere einen QR-Code oder einen Transponder für Nahfeld-Kommunikation, aufweist, welches derart angeordnet ist, dass es durch ein mobiles Endgerät erfasst werden kann. Das Identifikationsmittel ist vorzugsweise auf dem Plakat oder dem Werbeträger, insbesondere einem Rahmen des Werbeträgers, angeordnet und ermöglicht über das mobile Endgerät eine Interaktion des Beobachters mit dem auf der Werbefläche gezeigten Plakat. Beispielsweise kann der Beobachter einen QR-Code auf dem Plakat scannen und wird auf eine Internetseite des werbenden Unternehmens weitergeleitet. Ein QR-Code stellt eine besonders kosteneffiziente Möglichkeit zur Interaktion dar. Ein weiterer Vorteil liegt darin, dass der Beobachter über das Identifikationsmittel auf eine Internetseite geleitet werden kann und über die Internetseite mit dem Kommunikationsserver interagieren kann, so dass der Beobachter einen Befehl oder eine Information über den Kommunikationsserver über die Kommunikationsschnittstelle an die Steuereinheit leiten kann. Über das Identifikationsmittel kann somit bevorzugt eine drahtlose Verbindung zu dem Kommunikationsserver entstehen und somit eine alternative Verbindung oder zusätzliche Verbindung zu der Steuereinheit (und dem Werbeträger) vorliegen. So kann beispielsweise bei einer defekten Einheit oder Eingangsschnittstelle immer noch mit der Steuereinheit interagiert werden. Der Transponder für Nahfeld-Kommunikation kann insbesondere durch das Material der Werbefläche geschützt auf dem Plakat angeordnet sein. Die Nahfeld-Kommunikation kann auch durch das Material der Werbefläche bestehen.

Ein weiterer Gegenstand der **Erfindung** ist ein Werbesystem mit einem Werbeträger nach einem der oberen Ausgestaltungen und einem über die Kommunikationsschnittstelle verbundenen Kommunikationsserver, wobei der Kommunikationsserver dazu konfiguriert ist, einen Befehl über die Kommunikationsschnittstelle an die Steuereinheit zu senden, insbesondere einen Befehl zum Wechseln eines Plakats, oder eine Nachricht von der Steuereinheit zu empfangen.

Bei dem Werbesystem können dieselben technischen Wirkungen und Vorteile erreicht werden, die bereits im Zusammenhang mit der erfindungsgemäßen Steuereinheit und dem Werbeträger beschrieben wurden.

Erfindungsgemäß ist der Kommunikationsserver über die Kommunikationsschnittstelle mit dem Werbeträger, insbesondere drahtlos oder drahtgebunden, verbunden. Der Kommunikationsserver ist extern des Werbeträgers angeordnet und kann vorzugsweise gleichzeitig mit mehreren Werbeträgern über jeweils eine Kommunikationsschnittstelle in Verbindung stehen. Vorteilhafterweise können so aus einer zentralen Position mehrere Werbeträger simultan überwacht und/oder mit diesen interagiert werden. Der Kommunikationsserver kann einen Befehl über die Kommunikationsschnittstelle an die Steuereinheit senden, insbesondere einen Befehl eines Beobachters, oder in der anderen Richtung eine Nachricht von der Steuereinheit empfangen.

Gemäß einer vorteilhaften Ausgestaltung der Erfindung ist vorgesehen, dass das Werbesystem ein mobiles Endgerät umfasst und der Kommunikationsserver derart konfiguriert ist, den Befehl über die Kommunikationsschnittstelle an die Steuereinheit zu schicken, wenn das mobile Endgerät dem Kommunikationsserver signalisiert, dass ein an dem Werbeträger angeordnetes Identifikationsmittel erfasst wurde. Das mobile Endgerät kann eine Leseeinheit umfassen, wobei diese dazu geeignet ist mit einem korrespondierenden Identifikationsmittel, insbesondere einem Transponder für Nahfeld-Kommunikation oder einem QR-Code, des Werbeträgers zu interagieren. Der Transponder kann beispielsweise ein RFID-Tag sein und die Leseeinheit des mobilen Endgeräts kann ein RFID-Reader sein. Über das Identifikationsmittel kann das mobile Endgerät eine Verbindung, bevorzugt drahtlos, besonders bevorzugt über eine Internetseite, zu dem Kommunikationsserver aufbauen, so dass ein Befehl des Endgeräts über die Kommunikationsschnittstelle an die Steuereinheit geleitet werden kann. Vorausgesetzt dafür ist, dass das Endgerät dem Kommunikationsserver signalisiert, dass das Identifikationsmittel erfasst wurde.

In einer bevorzugten Ausgestaltung der Erfindung ist vorgesehen, dass das Werbesystem ein mobiles Endgerät umfasst und der Kommunikationsserver derart konfiguriert ist, eine Nachricht über die Kommunikationsschnittstelle an die Steuereinheit zu schicken oder eine Nachricht von dem mobilen Endgerät zu empfangen, wenn das mobile Endgerät dem Kommunikationsserver signalisiert, dass ein an dem Werbeträger angeordnetes Identifikationsmittel erfasst wurde. Hiermit kann sich ein Plakatierer identifizieren und beispielsweise die Informationen eines Plakataustauschs bei der Steuereinheit oder dem Kommunikationsserver in Form einer Nachricht hinterlegen. Weiter können Betrachter eines Plakats über den Kommunikationsserver Feedback bzgl. Des in der Werbefläche gezeigten Plakats auf dem Kommunikationsserver hinterlassen, so dass insbesondere das werbende Unternehmen ein Feedback kriegen kann. Ferner ist es vorteilhafterweise möglich, dass das werbende Unternehmen, insbesondere über die Identifikationsmittel, in Echtzeit nachvollziehen kann, wo ihre Plakate aufgehangen sind. Darüber hinaus kann das werbende Unternehmen die Art der Interaktion und die Menge der Interaktion der Beobachter mit dem Plakat in der Werbefläche nachvollziehen.

Gemäß einer vorteilhaften Ausgestaltung der Erfindung ist vorgesehen, dass die Steuereinheit eine Eingangsschnittstelle aufweist, die derart ausgestaltet ist, dass die Steuereinheit über die Eingangsschnittstelle ein Eingangssignal von einer mit der Steuereinheit verbundenen Einheit empfangen und infolge des Empfangens eine Nachricht, insbesondere eine Fehlermeldung, an den Kommunikationsserver senden kann. Die Einheit kann als Sensor oder Betätigungseinrichtung ausgestaltet sein, wobei eine Einheit auch mehrere Sensoren aufweisen kann oder der Werbeträger mehrere Einheiten umfassen kann. Die Sensoren erfassen dabei vorzugsweise für den Betrieb des Werbeträgers relevante Parameter, so dass eine Fehlfunktion oder ein Defekt des Werbeträgers festgestellt werden kann und über das Eingangssignal in Form einer Nachricht an den Kommunikationsserver gesendet werden. Die Sensoren können der Überprüfbarkeit des Plakats, des Stellantriebs oder beispielsweise einer Lichtquelle des Werbeträgers dienen. Auf die Nachricht kann ein Betreiber des Werbeträgers entsprechend reagieren und einen Reparateur zu dem Werbeträger schicken.

Ferner umfasst der Gegenstand der **Erfindung** ein Verfahren zum Betrieb eines Werbeträgers, wobei der Werbeträger eine Werbefläche, in welcher ein Plakat gezeigt werden kann, und eine Steuereinheit zum Ansteuern einer elektrischen Komponente des Werbeträgers aufweist, und wobei ein Kommunikationsserver, der extern des Werbeträgers angeordnet ist, über eine Kommunikationsschnittstelle mit der Steuereinheit verbunden ist und ein Befehl von dem Kommunikationsserver an die Steuereinheit gesendet wird, oder eine Nachricht von der Steuereinheit an den Kommunikationsserver gesendet wird, insbesondere eine Fehlermeldung; oder wobei eine Einheit des Werbeträgers, insbesondere ein Sensor oder eine Betätigungseinrichtung, über eine Eingangsschnittstelle mit der Steuereinheit verbunden ist und ein Eingangssignal von der mit der Steuereinheit verbundenen Einheit gesendet wird.

Bei dem erfindungsgemäßen Verfahren können dieselben technischen Wirkungen und Vorteile erreicht werden wie bei dem erfindungsgemäßen Werbeträger.

Gemäß einer vorteilhaften Ausgestaltung der Erfindung ist vorgesehen, dass die Steuereinheit die elektrische Komponente ansteuert, insbesondere einen Stellantrieb zum Wechseln des Plakats, in Abhängigkeit von dem über die Kommunikationsschnittstelle empfangenen Befehl und/oder dem über die Eingangsschnittstelle empfangenen Eingangssignal ansteuert. Die Steuereinheit kann einen Befehl zum Wechseln des Plakats oder zum An- oder Abschalten einer Lichtquelle über das Eingangssignal und/oder über die Kommunikationsschnittstelle empfangen. Das Eingangssignal kann dabei über die Einheit bereitgestellt werden. Die Kommunikationsschnittstelle kann einen Befehl von dem Kommunikationsserver weiterleiten, wobei der Befehl des Kommunikationsservers vorzugsweise von einem Beobachter geschickt wird.

Gemäß einer vorteilhaften Ausgestaltung der Erfindung ist vorgesehen, dass der Befehl von dem Kommunikationsserver an die Steuereinheit gesendet wird, wenn der Kommunikationsserver von einem mobilen Endgerät signalisiert bekommt, dass ein an dem Werbeträger angeordnetes Identifikationsmittel erfasst wurde. Der Werbeträger kann ein Identifikationsmittel aufweisen, wobei das Identifikationsmittel durch ein mobiles Endgerät, beispielsweise eines Betreibers oder eines Beobachters, erfasst werden kann. Das Identifikationsmittel kann ein QR-Code oder ein Transponder für eine Nahfeld-Kommunikation sein, wobei ein mobiles Endgerät mit einer entsprechenden Leseeinheit diese Identifikationsmittel erfassen und nutzbar machen kann. Über diese Identifikationsmittel kann das mobile Endgerät eine insbesondere drahtlose Verbindung, insbesondere über eine Internetseite, zum Kommunikationsserver herstellen und beispielsweise einen Befehl zum Wechseln des Plakats senden. Bevorzugt weist ein Werbeträger mehrere Identifikationsmittel auf, um technisch unterschiedliche Identifikationsmöglichkeiten bereitzustellen.

Die im Zusammenhang mit dem Werbeträger erläuterten bevorzugten Ausgestaltungen und Merkmale können einzeln oder in Kombination auch bei dem erfindungsgemäßen Werbesystem und dem Verfahren zum Betrieb eines Werbeträgers Anwendung finden.

Weitere Einzelheiten und Vorteile der Erfindung sollen nachfolgend anhand der in den Zeichnungen dargestellten Ausführungsbeispielen erläutert werden. Hierin zeigt:
- Fig. 1: ein schematisches Ausführungsbeispiel eines erfindungsgemäßen Werbesystems mit einem ersten Ausführungsbeispiel eines erfindungsgemäßen Werbeträgers; und
- Fig. 2: ein schematisches Ausführungsbeispiel eines zweiten Ausführungsbeispiels eines erfindungsgemäßen Werbeträgers.

**Fig. 1** zeigt ein Ausführungsbeispiel des erfindungsgemäßen Werbesystems mit einem ersten Ausführungsbeispiel des erfindungsgemäßen Werbeträgers 1. Der gezeigte Werbeträger 1 ist zur Veranschaulichung in einen inneren Teil 1a und einen äußeren Teil 1b des Werbeträgers 1 aufgeteilt.

Der Werbeträger 1 weist in Fig. 1 eine Werbefläche 2, drei elektrische Komponenten 3 und eine Steuereinheit 5 auf. Diese sind bevorzugt innerhalb des Werbeträgers 1a angeordnet. Die elektrische Komponente 3 kann als Lichtquelle oder als Stellantrieb ausgestaltet sein, wobei die Lichtquelle bevorzugt gezielt die Werbefläche 2 ausleuchtet und der Stellantrieb vorzugsweise das Wechseln des in der Werbefläche 2 gezeigten Plakats 4 ermöglicht. Alternativ ist es denkbar, dass der Werbeträger nur ein Plakat 4 je Werbefläche 2 aufweist, wobei ein Stellantrieb in diesem Fall nicht zwangsläufig notwendig ist. Zudem kann ein oder mehrere Plakate 4 in dem Werbeträger 1 angeordnet werden, wobei diese beispielsweise austauschbar auf einem Endlosband angeordnet sind. Dieses Endlosband oder die einzelnen Plakate 4 können insbesondere durch einen Plakatierer ausgetauscht werden. Der Stellantrieb kann die Plakate 4 derart antreiben, dass ein in der Werbefläche 2 gezeigtes Plakat gewechselt werden kann. Die Steuereinheit 5 steuert dabei den Stellantrieb an. Erfindungsgemäß ist die Steuereinheit 5 über eine Kommunikationsschnittstelle 6 mit einem Kommunikationsserver 7 verbunden, wobei der Kommunikationsserver 7 außerhalb des Werbeträgers 1 angeordnet ist. Die Verbindung zwischen Steuereinheit 5 und dem Kommunikationsserver 7 kann entweder drahtgebunden oder drahtlos stattfinden. Weiter ist es denkbar, dass mehrere Werbeträger 1 mit einem Kommunikationsserver 7 verbunden sind, so dass ein Betreiber der Werbeträger 1 mehrere Werbeträger 1 zeitgleich überwachen kann. Der erfindungsgemäße Vorteil des Werbeträgers 1 liegt im Wesentlichen in der Konnektivität zum Kommunikationsserver 7 über die Kommunikationsschnittstelle 6 und die damit einhergehenden Interaktionsmöglichkeiten mit dem Werbeträger 1. So ermöglicht die Konnektivität zahlreiche vorteilhafte Möglichkeiten für Betreiber und Beobachter, auf welche folgend weiter eingegangen wird. Ferner ist es denkbar, dass eine Steuereinheit 5 bei den bereits bestehenden Werbeträger 1 nachrüstbar ist, so dass diese mit einem oder jeweils einem Kommunikationsserver 7 verknüpft werden können.

In Fig. 1 wird darüber hinaus gezeigt, dass die Steuereinheit 5 über eine Eingangsschnittstelle 8 mit einer Einheit 9 verbunden ist. Die Einheit 9 zeigt im ersten Ausführungsbeispiel einen Sensor 9a und eine Betätigungseinrichtung 9b. Die Steuereinheit 5 kann über die Eingangsschnittstelle 8 ein Eingangssignal von der Einheit 9 empfangen, wobei das Eingangssignal beispielsweise ein Befehl zum Wechseln des in der Werbefläche 2 angezeigten Plakats 4 sein kann oder das An- oder Abschalten der Lichtquelle. Es ist denkbar, dass die Steuereinheit 5 mehrere Eingangssignale von einer oder mehreren Einheiten 9 empfängt. Eine Einheit 9 kann entweder als Sensor 9a, als Betätigungseinrichtung 9b ausgestaltet sein oder mehrere von einem der beiden oder mehrere von beiden aufweisen. Die Betätigungseinrichtung 9b kann beispielsweise ein Knopf sein, wobei ein Beobachter den Knopf betätigen kann, um das in der Werbefläche 2 gezeigte Plakat 4 zu wechseln. Somit kann vorteilhafterweise eine sehr einfache Interaktion mit einem Beobachter ermöglicht werden. Als Sensor 9a kommen beispielsweise ein Glasbruchsensor, Lichtsensor, Regensensor, Temperatursensor, Drehzahlsensor, Drehmomentsensor, Spannungssensor, Stromsensor und/oder Luftqualitätssensor in Betracht. Diese Sensoren 9a bzw. die Einheit 9 können den Zustand des Werbeträgers 1 überwachen und/oder Plakate 4 in Abhängigkeit der Witterungsbedingungen zeigen. Unter der Zustandsüberwachung des Werbeträgers 1 fallen insbesondere eine Glasscheibe, die die Werbefläche 2 schützen kann, der Stellantrieb 3 und eine oder mehrere Lichtquellen des Werbeträgers 1. Bei einer Fehlfunktion kann dies durch die Einheit 9 über die Eingangsschnittstelle 8 an die Steuereinheit 5 geleitet werden, insbesondere durch das Eingangssignal. Alternativ oder zusätzlich kann bei schlechtem Wetter oder je nach Uhrzeit und/oder auch in Abhängigkeit der Beobachterfrequenz beispielsweise die elektrischen Komponenten 3 abgeschaltet werden, da davon auszugehen ist, dass aktuell oder zu dem jeweiligen Zeitpunkt weniger Beobachter an dem Werbeträger 1 vorbeilaufen und die aufgebrachten Energiekosten sich nicht rentieren würden. Vorzugsweise kann der Werbeträger 1 witterungsbedingt Plakate 4 auf der Werbefläche 2 zeigen. Vorteilhafterweise wird bei warmen Temperaturen beispielsweise ein Plakat 2 mit einem kühlen Getränk gezeigt oder dergleichen. Die in einem Werbeträger 1 angeordneten Plakate 4 können für unterschiedliche Witterungsbedingungen klassifiziert werden, so dass je nach Witterung ein spezifisches Plakat 4 gezeigt werden kann. Außerdem ist es denkbar, dass die Einheit 9 als berührungsempfindliche Folie ausgestaltet ist, welche vor der Werbefläche 2 angeordnet ist, so dass sie durch einen Betrachter der Werbefläche 2 berührt werden kann. Vorzugsweise ist die Einheit 9 als berührungsempfindliche Folie ausgestaltet, wobei zusätzlich eine oder mehrere Einheiten 9 als Sensoren 9a und/oder Betätigungseinrichtungen 9b ausgestaltet sind. Es ist denkbar, dass die Sensoren 9a einen Defekt feststellen, so dass der Befehl des Plakatwechsels gesperrt werden kann, wobei die Möglichkeit der Interaktion mit der Werbefläche über die berührungsempfindliche Folie auch gesperrt wird. In einem solche Fall kann der Werbeträger 1 eine Nachricht über die Kommunikationsschnittstelle 6 an den Kommunikationsserver 7 senden und ausgeschaltet werden, um Energie zu sparen. Die Betreiber können zeitnah einen Reparateur entsenden. Über die berührungsempfindliche Folie kann der Beobachter mit der Werbefläche 2 interagieren und beispielsweise einen Plakattausch in Form eines Eingangssignals an die Steuereinheit 5 fordern. Um die Interaktion noch spezifischer zu gestalten, können mehrere berührungsempfindliche Folien auf der Werbefläche 2 angeordnet sein, wobei eine jede Folie ein unterschiedliches Eingangssignal an die Steuereinheit 5 sendet.

Die Einheit 9 kann zudem als Leseeinheit 9a für Nahfeld-Kommunikation ausgestaltet sein. Sofern die Einheit 9 als Leseeinheit 9a für Nahfeld-Kommunikation ausgestaltet ist, kann diese Leseeinheit 9a einen externen Transponder für Nahfeld-Kommunikation auslesen, wenn dieser in der Nähe der Leseeinheit 9a angeordnet ist. Ein derartiger Transponder kann beispielsweise in einem mobilen Endgerät wie beispielsweise einem Smartphone, einer Chip-Karte oder einem Chip-Schlüsselanhänger verbaut sein. Demnach kann die Leseeinheit 9a ein Eingangssignal, im Wesentlichen eingeleitet durch die Interaktion der Leseeinheit 9a mit dem Transponder für Nahfeld-Kommunikation, an die Steuereinheit 5 senden. Das Eingangssignal kann einen Befehl zum Wechsel des in der Werbefläche 2 angezeigten Plakats 4 umfassen. Alternativ kann sich beispielsweise ein Plakatierer durch einen personenspezifischen Transponder für Nahfeld-Kommunikation über die Leseeinheit 9a identifizieren. Die Information der Identität des Plakatieres kann vorzugsweise über das Eingangssignal an die Steuereinheit 5 geschickt werden und weiter vorzugsweise über die Kommunikationsschnittstelle 6 an den Kommunikationsserver 7 weitergeleitet werden. Die Kommunikationsschnittstelle 6 ist bevorzugt drahtgebunden.

Als alternative oder zusätzliche Interaktionsmöglichkeit eines Beobachters der Werbefläche 2 mit der Werbefläche 2 zeigt das in Fig. 1 gezeigte erste Ausführungsbeispiel des Werbeträgers 1 zwei Identifikationsmittel 11. Der Werbeträger 1 kann ein oder mehrere Identifikationsmittel 11 aufweisen, welche derart angeordnet sind, dass diese durch ein mobiles Endgerät 12 erfasst werden können. In Fig. 1 ist gezeigt, dass die Identifikationsmittel 11a, 11b außen auf dem Werbeträger 1b angeordnet sind. Alternativ kann das Identifikationsmittel 11a, 11b auf dem Plakat 4 angeordnet sein. Die Identifikationsmittel sind beispielsweise ein QR-Code 11a oder ein Transponder 11b für eine Nahfeld-Kommunikation. Ein Betreiber des Werbeträgers 1 oder ein Beobachter kann den QR-Code 11a oder den Transponder 11b mit seinem Endgerät 12 (beispielsweise ein Smartphone) erfassen und über den Kommunikationsserver 7 und die Kommunikationsschnittstelle 6 mit der Steuereinheit 5 in Verbindung treten. Somit können eben diese Personen einen Befehl an die Steuereinheit 5 schicken, wie beispielsweise das Wechseln des in der Werbefläche 2 gezeigten Plakats, oder eine Information über beispielsweise den Plakatierer oder den Zeitpunkt des Plakatwechsels beim Kommunikationsserver 7 und/oder der Steuereinheit 5 hinterlegt werden. Auch bei einem Werbeträger 1 mit nur einem Plakat 4 und ohne Stellantrieb werden die Plakate 4 regelmäßig gewechselt, so dass eine hinterlegte Information über den Plakatierer und/oder den Wechselzeitpunkt nützlich sein kann. Insbesondere kann eine solche Information im Falle eines falsch oder schlecht aufgehängten Plakats nützlich sein. Es ist denkbar, dass nachdem Erfassen des Identifikationsmittel 11 die Person auf eine Internetseite des Betreibers weitergeleitet wird, wo die Person spezifisch auf den jeweiligen Werbeträger 1 den Wechselwunsch des Plakats 4 äußern kann. Alternativ kann eine Person über die Identifikationsmittel 11 direkt zur Internetseite des gerade werbenden Unternehmens weitergeleitet werden.

In einem Verfahren kann das in der Werbefläche 2 gezeigte Plakat 4 des Werbeträgers 1 über einen Befehl von dem Kommunikationsserver 7 und/oder von der Einheit 9 gesendet werden. Dazu kann zunächst ein Beobachter (oder beliebige andere Person) mit der Werbefläche 2 mit der Einheit 9 und/oder dem Identifikationsmittel 11 interagieren. Darauffolgend wird entweder ein Eingangssignal über die Eingangsschnittstelle 8 an die Steuereinheit 5 geschickt oder der Beobachter kann einen Befehl über eine insbesondere drahtlose Verbindung, bevorzugt eine Internetseite oder eine App, an den Kommunikationsserver 7 senden. Der Kommunikationsserver 7 kann folgend den Befehl über die Kommunikationsschnittstelle 6 an die Steuereinheit 5 schicken. Bevorzugt lautet der Befehl, dass das in der Werbefläche 2 gezeigte Plakat 4 gewechselt werden soll. Die Steuereinheit 5 steuert sodann die elektrischen Komponenten 3, insbesondere den Stellantrieb, an, dass das gezeigte Plakat 4 gewechselt wird. Es kann zusätzlich bei dem Befehl über die Eingangsschnittstelle 8 wünschenswert sein, dass der Befehl nur durchgeführt wird, wenn der Kommunikationsserver 7 von einem mobilen Endgerät signalisiert bekommt, dass ein an dem Werbeträger 1 angeordnetes Identifikationsmittel 11 erfasst wurde und das mobile Endgerät 12 eine Qualifikation hierzu aufweist. Somit können nur ausgewählte Personen auf den Werbeträger 1 zugreifen, wie beispielsweise Kunden eines speziellen Unternehmens oder angemeldete Kunden.

Fig. 2 zeigt ein zweites Ausführungsbeispiel des erfindungsgemäßen Werbeträgers 1. Das zweite Ausführungsbeispiel des Werbeträgers 1 zeigt lediglich eine elektrische Komponente 3, die hier als Lichtquelle ausgestaltet ist. Das zweite Ausführungsbeispiel kann optional mehrere Lichtquellen und/oder mindestens einen Stellantrieb aufweisen. Das Plakat 4, welches in der Werbefläche 2 des zweiten Ausführungsbeispiels gezeigt wird, kann somit nicht über einen Stellantrieb gewechselt werden, sondern lediglich über einen Plakatierer. Es ist denkbar, dass das zweite Ausführungsbeispiel des Werbeträgers 1 auf der jeweiligen der Werbefläche 2 gegenüberliegenden Seite eine zwei Werbefläche 2 aufweist in der ein weiteres Plakat 4 gezeigt werden kann. Hier ist die Leseeinheit 9a für Nahfeld-Kommunikation derart angeordnet, dass ein auf dem Plakat 4 angeordneter Transponder 9b für Nahfeld-Kommunikation ausgelesen werden kann, während sich das Plakat 4 in der Werbefläche 2 befindet. Dies ermöglicht es aus der Ferne zu überprüfen, ob das richtige Plakat 4 eingehangen bzw. ob das Plakat richtig angeordnet, beispielsweise richtig eingehangen, wurde bzw. immer noch richtig hängt. Sofern das Plakat 4 beispielsweise reißt, schief hängt oder falsch eingehangen wurde (Werbung auf dem Plakat 4 nicht durch die Werbefläche 2 sichtbar) besteht keine Nahfeld-Kommunikation zwischen der Leseeinheit 9a und dem Transponder 9b. In Kombination mit den Identifikationsmitteln 11 ist es vorteilhafterweise dann möglich, den jeweiligen Plakatierer zu bestimmen, welcher das Plakat 2 falsch oder schlecht eingehangen hat. Die Leseeinheit 9a steht über die Eingangsschnittstelle 8 mit der Steuereinheit 5 in Verbindung und kann infolge des Empfangens des Eingangssignals eine Nachricht, hier eine Fehlermeldung, an den Kommunikationsserver 7 senden. Der Werbeträger 1 kann bis zum Eintreffen des Reparateurs abgeschaltet werden, um Energie zu sparen.

Grundsätzlich könnte das erfindungsgemäße Verfahren zum Betrieb des zweiten Ausführungsbeispiels des Werbeträgers wie folgt ablaufen:
Zunächst wird durch einen Plakatierer das Plakat 4 in den Werbeträger 1 eingehangen. Beim Anschalten des Werbeträgers 1 überprüft die Leseeinheit 9a für Nahfeld-Kommunikation die Verbindung zum Transponder 9b für Nahfeld-Kommunikation. Sofern eine Verbindung vorliegt, kann die Leseeinheit 9a ein Eingangssignal über die Eingangsschnittstelle 8 der Steuereinheit 5 übersenden und der Werbeträger 1 normal betrieben werden. Sofern keine Verbindung vorliegt, kann die Leseeinheit 9a ein Eingangssignal über die Eingangsschnittstelle 8 der Steuereinheit 5 übersenden, wobei diese dem Kommunikationsserver 7 über die Kommunikationsschnittstelle 6 eine Nachricht, hier eine Fehlermeldung, zukommen lässt. Darauf kann der Werbeträger 1 abgeschaltet werden, bis ein Reparateur bzw. Plakatierer sich um die Probleme gekümmert hat. Die Abfrage, ob eine Verbindung zwischen Transponder 9b und Leseeinheit 9a vorliegt kann über den Kommunikationsserver 7 periodisch abgefragt werden. Zusätzlich können, wie im ersten Ausführungsbeispiel, über weitere Einheiten 9 die Zustände des Glases und/oder des Stellantriebs 4 und/oder des Lichts überwacht werden.

Ein solches System ist insbesondere einfach nachrüstbar und stellt eine erhebliche Kosteinsparung, insbesondere von operativen Kosten, dar.

### Bezugszeichenliste

- 1: Werbeträger
- 1a: Werbeträger (innen)
- 1b: Werbeträger (außen)
- 2: Werbefläche
- 3: elektrische Komponente
- 4: Plakat
- 5: Steuereinheit
- 6: Kommunikationsschnittstelle
- 7: Kommunikationsserver
- 8: Eingangsschnittstelle
- 9: Einheit
- 9a: Sensor
- 9b: Betätigungseinrichtung
- 10: Werbesystem
- 11: Identifikationsmittel
- 11a: Transponder für Nahfeld-Kommunikation
- 11b: QR-Code
- 12: mobiles Endgerät

## Patentansprüche

1. Steuereinheit (5) zum Ansteuern einer elektrischen Komponente (3) eines Werbeträgers (1) mit einer Werbefläche (2), in welcher ein Plakat (4) gezeigt werden kann, wobei die Steuereinheit (5) eine Kommunikationsschnittstelle (6) zur Verbindung mit einem Kommunikationsserver (7) aufweist, der extern des Werbeträgers (1) angeordnet ist,
**dadurch gekennzeichnet, dass**
die Steuereinheit (5) eine Eingangsschnittstelle (8) aufweist, die derart ausgestaltet ist, dass die Steuereinheit (5) über die Eingangsschnittstelle (8) ein Eingangssignal von einer mit der Steuereinheit (5) verbundenen Einheit (9), insbesondere einem Sensor (9a) oder einer Betätigungseinrichtung (9b), empfangen kann.

2. Werbeträger (1) mit einer Werbefläche (2), in welcher ein Plakat (4) gezeigt werden kann, und mit einer Steuereinheit (5) zum Ansteuern einer elektrischen Komponente (3) des Werbeträgers (1), wobei die Steuereinheit (5) eine Kommunikationsschnittstelle (6) zur Verbindung mit einem Kommunikationsserver (7) aufweist, der extern des Werbeträgers (1) angeordnet ist,
**dadurch gekennzeichnet, dass**
die Steuereinheit (5) eine Eingangsschnittstelle (8) aufweist, die derart ausgestaltet ist, dass die Steuereinheit (5) über die Eingangsschnittstelle (8) ein Eingangssignal von einer mit der Steuereinheit (5) verbundenen Einheit (9), insbesondere einem Sensor (9a) oder einer Betätigungseinrichtung (9b), empfangen kann.

3. Werbeträger (1) nach Anspruch 2, **dadurch gekennzeichnet, dass** die elektrische Komponente (3) als Stellantrieb ausgebildet ist, durch welchen ein in der Werbefläche (2) gezeigtes Plakat (4) gewechselt werden kann.

4. Werbeträger (1) nach Anspruch 2 oder 3, **dadurch gekennzeichnet, dass** die mit der Steuereinheit (5) verbundene Einheit (9) eine Leseeinheit (9a) für Nahfeld-Kommunikation ist.

5. Werbeträger (1) nach Anspruch 4, **dadurch gekennzeichnet, dass** die Leseeinheit (9a) für Nahfeld-Kommunikation derart angeordnet ist, dass die Leseeinheit (9a) einen auf einem Plakat (4) angeordneten Transponder (9b) für Nahfeld-Kommunikation auslesen kann, während sich das Plakat (4) in der Werbefläche (2) befindet.

6. Werbeträger (1) nach Anspruch 4, **dadurch gekennzeichnet, dass** die Leseeinheit (9a) für Nahfeld-Kommunikation derart angeordnet ist, dass die Leseeinheit (9a) einen externen Transponder für Nahfeld-Kommunikation, beispielsweise einen Transponder für Nahfeld-Kommunikation eines mobilen Endgeräts, auslesen kann, wenn dieser in der Nähe der Leseeinheit (9a) angeordnet ist.

7. Werbeträger (1) nach Anspruch 2 oder 3, **dadurch gekennzeichnet, dass** die mit der Steuereinheit (5) verbundene Einheit (9) als Glasbruchsensor, Lichtsensor, Regensensor, Temperatursensor und/oder Luftqualitätssensor ausgestaltet ist.

8. Werbeträger (1) nach Anspruch 2, **dadurch gekennzeichnet, dass** die mit der Steuereinheit (5) verbundene Einheit (9) als berührungsempfindliche Folie ausgestaltet ist, welche vor der Werbefläche (2) angeordnet ist, so dass sie durch einen Betrachter der Werbefläche (2) berührt werden kann.

9. Werbeträger (1) nach einem der vorhergehenden Ansprüche, **dadurch gekennzeichnet, dass** der Werbeträger (1) ein Identifikationsmittel (11), insbesondere einen QR-Code (11a) oder einen Transponder (11b) für Nahfeld-Kommunikation, aufweist, welches derart angeordnet ist, dass es durch ein mobiles Endgerät (12) erfasst werden kann.

10. Werbesystem (10) mit einem Werbeträger (1) nach einem der vorhergehenden Ansprüche und einem über die Kommunikationsschnittstelle (6) verbundenen Kommunikationsserver (7), wobei der Kommunikationsserver (7) dazu konfiguriert ist, einen Befehl über die Kommunikationsschnittstelle (6) an die Steuereinheit (5) zu senden, insbesondere einen Befehl zum Wechseln eines Plakats (4), oder eine Nachricht von der Steuereinheit (5) zu empfangen.

11. Werbesystem (10) nach Anspruch 10, **dadurch gekennzeichnet, dass** das Werbesystem (10) ein mobiles Endgerät (12) umfasst und der Kommunikationsserver (7) derart konfiguriert ist, den Befehl über die Kommunikationsschnittstelle (6) an die Steuereinheit (5) zu schicken, wenn das mobile Endgerät (12) dem Kommunikationsserver (5) signalisiert, dass ein an dem Werbeträger (1) angeordnetes Identifikationsmittel (11) erfasst wurde.

12. Werbesystem (10) nach Anspruch 10 oder 11, **dadurch gekennzeichnet, dass** die Steuereinheit (5) eine Eingangsschnittstelle (8) aufweist, die derart ausgestaltet ist, dass die Steuereinheit (5) über die Eingangsschnittstelle (8) ein Eingangssignal von einer mit der Steuereinheit (5) verbundenen Einheit (9) empfangen und infolge des Empfangens eine Nachricht, insbesondere eine Fehlermeldung, an den Kommunikationsserver (7) senden kann.

13. Verfahren zum Betrieb eines Werbeträgers (1), wobei der Werbeträger (1) eine Werbefläche (2), in welcher ein Plakat gezeigt werden kann, und eine Steuereinheit (5) zum Ansteuern einer elektrischen Komponente (3) des Werbeträgers (1) aufweist, und wobei ein Kommunikationsserver (7), der extern des Werbeträgers (1) angeordnet ist, über eine Kommunikationsschnittstelle (6) mit der Steuereinheit (5) verbunden ist und ein Befehl von dem Kommunikationsserver (7) an die Steuereinheit (5) gesendet wird oder eine Nachricht von der Steuereinheit (5) an den Kommunikationsserver (7) gesendet wird, insbesondere eine Fehlermeldung;
oder wobei eine Einheit (9) des Werbeträgers (1), insbesondere ein Sensor oder eine Betätigungseinrichtung, über eine Eingangsschnittstelle (8) mit der Steuereinheit (5) verbunden ist und ein Eingangssignal von der mit der Steuereinheit (5) verbundenen Einheit (9) gesendet wird.

14. Verfahren nach Anspruch 13, **dadurch gekennzeichnet, dass** die Steuereinheit (5) die elektrische Komponente (3) ansteuert, insbesondere einen Stellantrieb zum Wechseln des Plakats (2), in Abhängigkeit von dem über die Kommunikationsschnittstelle (7) empfangenen Befehl und/oder dem über die Eingangsschnittstelle (8) empfangenen Eingangssignal ansteuert.

15. Verfahren nach Anspruch 14, **dadurch gekennzeichnet, dass** der Befehl von dem Kommunikationsserver (7) an die Steuereinheit (5) gesendet wird, wenn der Kommunikationsserver (7) von einem mobilen Endgerät (12) signalisiert bekommt, dass ein an dem Werbeträger (1) angeordnetes Identifikationsmittel (11) erfasst wurde.
